# EUROPÄISCHE PATENTSCHRIFT

(11) **EP 0 628 497 B1**
(45) Veröffentlichungstag und Bekanntmachung des Hinweises auf die Patenterteilung: **22.01.1997**
(21) Anmeldenummer: 94110632.0
(22) Anmeldetag: 26.08.1992
(51) Int. Cl.: B65D 85/10

(54) **Verpackung für Zigaretten oder dergleichen**
Package for cigarettes or the like
Emballage pour cigarettes ou similaire

(30) Priorität: 06.09.1991 DE 4129609
(43) Veröffentlichungstag der Anmeldung: 14.12.1994
(62) Teilanmeldung aus: 92114488.7
(73) Patentinhaber: Focke & Co. (GmbH & Co.), D-27283 Verden (DE)
(72) Erfinder: Focke, Heinz, D-27283 Verden (DE); Gosebruch, Harald, Dr., D-27283 Verden (DE)
(74) Vertreter: Bolte, Erich, Dipl.-Ing.

(56) Entgegenhaltungen:
- WO-A-90/14278
- CA-A- 1 250 553

## Beschreibung

Die Erfindung betrifft eine Klappschachtel für eine Gruppe von Zigaretten oder dergleichen mit einem Schachtelteil und einem mit diesem gelenkig verbundenen Klappdeckel sowie mit einem aus Kragen-Vorderwand und Kragen-Seitenwänden bestehenden Kragen, der mit einem Teilbereich im Schachtelteil verankert und dessen oberer Bereich durch den Klappdeckel in Schließstellung umschlossen ist, wobei der Klappdeckel einen Deckel-Innenlappen aufweist, der durch eine Faltlinie einstückig mit einer Deckel-Vorderwand verbunden und gegen die Innenseite der Deckel-Vorderwand gefaltet ist, und wobei der Kragen mit dem Klappdeckel durch aus dein Verpackungsmaterial bestehende Restverbindungen verbunden ist, die bei erstmaligem Öffnen des Klappdeckels durchtrennbar sind.

Des weiteren betrifft die Erfindung einen Zuschnitt für die Herstellung von Klappschachteln zur Aufnahme von Zigaretten oder dergleichen,
- wobei ein Zuschnitt einen Schachtelteil und einen mit diesem verbundenen Klappdeckel bildet, der eine Deckel-Oberwand und eine Deckel-Vorderwand sowie einen mit der Deckel-Vorderwand verbundenen Deckel-Innenlappen aufweist,
- wobei ein Kragen einstückig über Restverbindungen mit dem Zuschnitt verbunden ist, nämlich mit dem Deckel-Innenlappen, und
- wobei die Restverbindungen benachbart zu Seitenrändern des Deckel-Innenlappens einerseits und zu beiden Seiten des Ausschnitts der Kragen-Vorderwand andererseits angeordnet sind.

Eine derartige Klappschachtel und ein derartiger Zuschnitt sind aus der CA-A 1 250 553 bekannt. Der Kragen ist hier über einen Zwischen-Faltlappen einstückig mit der Schachtel-Vorderwand verbunden. Bei der Herstellung der Klappschachtel werden die Zwischen-Faltlappen und der Kragen Z-förmig gegen die Schachtel-Vorderwand gefaltet. Hierdurch entsteht im oberen Bereich der Schachtel-Vorderwand eine bei Klappschachteln unübliche dreilagige Struktur. Ferner ist eine bei Klappschachteln übliche Vertiefung in der Kragen-Vorderwand durch einen Materiallappen ausgefüllt, der über Perforations- bzw. Restverbindungen mit der Kragen-Vorderwand verbunden ist. Bei der fertigen Klappschachtel ist dieser Materiallappen an der Innenseite eines Deckel-Innenlappens angeklebt, so daß die Restverbindungen beim erstmaligen Öffnen der Klappschachtel durchtrennt werden. Auch hier wird eine örtliche dreilagige Ausgestaltung der Deckel-Vorderwand geschaffen, die von der Gestaltung üblicher Klappschachteln abweicht.

Aus der WO-A 90/14 278 ist eine Klappschachtel für Pastillen oder dergleichen bekannt. Der Kragen ist bei dieser Klappschachtel über Restverbindungen mit einem Faltlappen verbunden, der durch eine Faltlinie einstückig mit der Deckel-Oberwand verbunden ist. Bei der fertigen Klappschachtel ist dieser Faltlappen an der Innenseite der Deckel-Vorderwand angeklebt. Hierdurch entsteht ein sichtbarer Stoß an der Oberseite der Deckel-Vorderwand. Um einen einteiligen Zuschnitt zu erreichen, ist die Deckel-Vorderwand über Restverbindungen mit der Schachtel-Vorderwand verbunden, die beim erstmaligen Öffnen der Packung ebenfalls durchtrennt werden müssen. Diese Restverbindungen bleiben bei der geöffneten Klappschachtel als Zipfel bzw. Vorsprünge sichtbar. Diese Klappschachtel und der ihr zugrundeliegende Zuschnitt weichen somit ebenfalls erheblich von dem Standardaufbau einer üblichen Klappschachtel ab.

Der Erfindung liegt die Aufgabe zugrunde, eine Klappschachtel zu schaffen, bei der der Kragen einstückig mit dem eigentlichen Zuschnitt für die Klappschachtel verbunden ist, und bei der der übliche Aufbau einer Klappschachtel weitestgehend erhalten bleibt.

Zur Lösung dieser Aufgabe ist die erfindungsgemäße Klappschachtel dadurch gekennzeichnet, daß der Kragen durch die Restverbindungen mit dem Deckel-Innenlappen verbunden ist, nämlich an einem der Faltlinie gegenüberliegenden freien Rand des Deckel-Innenlappens, und daß der Deckel-Innenlappen sich nahezu über die volle Höhe der Deckel-Vorderwand erstreckt.

Der erfindungsgemäße Zuschnitt ist dadurch gekennzeichnet, daß die Deckel-Vorderwand einstückig durch eine Faltlinie mit der Deckel-Oberwand sowie mit dem Deckel-Innenlappen verbunden ist, der bei der herzustellenden Klappschachtel gegen die Innenseite der Deckel-Vorderwand gefaltet ist, und daß der Kragen durch die Restverbindungen mit dem Deckel-Innenlappen an einem der Deckel-Vorderwand gegenüberliegenden Rand des Deckel-Innenlappens verbunden ist.

Die Restverbindungen liegen bei der fertigen Klappschachtel somit ausschließlich im Inneren des Deckels und sind von außen nicht wahrnehmbar. Des weiteren ist die Vorderseite der Klappschachtel im Bereich des Kragens in der sonst üblichen Weise dreilagig ausgebildet, nämlich bestehend aus Kragen-Vorderwand, Deckel-Innenlappen und Deckel-Vorderwand. Der obere Bereich der Schachtel-Vorderwand ist in der üblichen Weise zweilagig ausgebildet, nämlich bestehend aus Kragen-Vorderwand und Schachtel-Vorderwand. Das äußere Erscheinungsbild der Klappschachtel spricht somit vollständig der herkömmlichen, marktüblichen Klappschachtel aus zwei gesonderten Zuschnitten. Durch den sich über die volle Höhe der Deckel-Vorderwand erstreckenden Deckel-Innenlappen ragt der Kragen weit genug aus dem Schachtelteil der fertigen Klappschachtel heraus, um eine gute Führung des Klappdeckels zu gewährleisten.

Weitere Einzelheiten werden nachfolgend an Hand der Zeichnungen näher erläutert. Es zeigt:
- Fig. 1:: eine erste Ausführungsform einer (Zigaretten-)Verpackung in Vorderansicht,
- Fig. 2:: einen Vertikalschnitt der Verpackung gemäß Fig. 1 in der Schnittebene II-II,
- Fig. 3:: einen Zuschnitt für ein Unterteil der Verpackung gemäß Fig. 1 und 2 in ausgebreitetem Zustand,
- Fig. 4:: einen Zuschnitt für ein Oberteil der Verpackung gemäß Fig. 1 und 2 in ausgebreitetem Zustand,
- Fig. 5:: eine andere Ausführungsform der Verpackung in Vorderansicht,
- Fig. 6:: einen einstückigen Zuschnitt aus dünnem Karton für eine Klappschachtel.

Die als Ausführungsbeispiele gezeigten Verpackungen sind quaderförmig ausgebildet und dienen zur Aufnahme von Zigaretten 10. Eine Zigaretten-Gruppe 11 ist - wie bei herkömmlichen Zigaretten-Verpackungen - von einer Innenumhüllung 12 aus Stanniol, Papier oder einer Folie umgeben. Die Zigaretten-Gruppe 11 mit Innenumhüllung 12 bildet einen Zigaretten-Block 13 als Inhalt der Verpackung. Die Innenumhüllung 12 ist, wie bekannt, im oberen Bereich an der Vorderseite mit einem abreißbaren Flap 14 versehen, um einen Teil der Zigaretten 10 für die Entnahme freizulegen.

Die Verpackung besteht aus einem Oberteil 15 und einem Unterteil 16. Bei den gezeigten Ausführungsbeispielen sind die Abmessungen so gewählt, daß das Unterteil 16 geringfügig größer bzw. höher ist als das Oberteil 15. Ein ringsherum verlaufender Verbindungsstreifen 17 von Oberteil 15 und Unterteil 16 erstreckt sich geringfügig oberhalb einer (gedachten) mittleren Querebene der Verpackung.

Oberteil 15 und Unterteil 16 bestehen aus verschiedenen Verpackungsmaterialien und sind unterschiedlich ausgebildet. Das Oberteil 15 ist nach Art einer Klappschachtel (Hinge-Lid-Packung) ausgebildet. Das Unterteil 16 entspricht einem Teilbereich einer Weichpackung.

Das Oberteil 15 besteht aus (dünnem) Karton. Ein Klappdeckel 18 ist wie bei einer Klappschachtel ausgebildet. Des weiteren ist ein Kragen 19 mit Kragen-Vorderwand 20 und Kragen-Seitenwänden 21 vorgesehen.

Oberteil 15 und Unterteil 16 bestehen jeweils aus gesonderten, einstückigen Zuschnitten. Der Zuschnitt für das Oberteil 15 ist in Fig. 4 und der Zuschnitt für das Unterteil 16 in Fig. 3 in ausgebreitetem Zustand gezeigt. Das Oberteil besteht danach aus einer Rückwand 22 von geringer Höhe. An den Seiten derselben befinden sich Seitenlappen 23 zur Bildung von Seitenwänden des Oberteils 15. Eine Deckel-Rückwand 24 ist über eine Gelenklinie 25 mit der Rückwand 22 verbunden. An der Deckelrückwand sind seitlich Deckel-Seitenlappen 26 angeordnet. Die Seitenlappen 23 und die Deckel-Seitenlappen 26 sind durch einen bei Klappschachteln üblichen Schrägschnitt 27 voneinander getrennt.

An die Deckel-Rückwand 24 schließt eine Deckel-Oberwand 28 und an diese eine Deckel-Vorderwand 29 an. Im Bereich der Deckel-Oberwand 28 befinden sich seitlich Ecklappen 30. Diese liegen bei der fertigen Verpackung an der Innenseite der Deckel-Oberwand 28 an. Mit der Deckel-Vorderwand 29 sind trapezförmige äußere Deckel-Seitenlappen 31 verbunden, die zusammen mit den Deckel-Seitenlappen 26 Seitenwände des Klappdeckels 18 bilden. Die Deckel-Seitenlappen 26 einerseits und 31 andererseits sind durch Klebung miteinander verbunden.

Das Oberteil 15 ist im vorliegenden Falle ohne Vorderwand ausgebildet. Die Funktion der Vorderwand übernimmt der Kragen 19 bzw. die Kragen-Vorderwand 20. Die Kragen-Seitenwände 21 sind mit den Seitenlappen 23 verbunden, so daß das Oberteil 15 mit dem Kragen 19 eine Einheit bildet. Der Kragen 19 ist in Schließstellung der Packung in üblicherweise in einem (oberen) Teilbereich von dem Klappdeckel 18 umschlossen.

Der z.B. aus Papier bestehende Zuschnitt (Fig. 3) für das Unterteil 16 ist rechteckig ausgebildet. Der Zuschnitt bildet eine Vorderwand 32, eine Rückwand 33 und eine dazwischenliegende Seitenwand 34. Eine gegenüberliegende Seitenwand wird durch einen Seitenlappen 35 am Rand des Zuschnitts gebildet. Der Seitenlappen 35 ist durch Klebung mit einem auf der gegenüberliegenden Seite am Zuschnitt angebrachten Verbindungsstreifen 36 verbunden. Eine Bodenwand wird aus kuvertartig gefalteten Bodenlappen 37, 38 gebildet. Diese sind miteinander verklebt. Es entsteht dadurch ein becherartiges Unterteil 16.

Oberteil 15 und Unterteil 16 sind im Bereich des Verbindungsstreifens 17 durch Klebung miteinander verbunden. Ein oberer, freier Rand des Unterteils 16 überdeckt im Bereich des Verbindungsstreifens 17 den unteren, freien Rand des Oberteils 15 bzw. des Kragens 19 (Kragen-Vorderwand 20). Die Abmessungen sind so getroffen, daß ein freier, unterer Rand der Deckel-Vorderwand 29 einem oberen, freien Rand der Vorderwand 32 des Unterteils 16 gegenüberliegt. Die Ränder stoßen in Schließstellung aneinander. Der Kragen 19 ist einstückig mit dem Karton-Zuschnitt für das Oberteil 15 verbunden (Fig. 4). Das Oberteil 15 und der Kragen 19 bilden demnach einen gemeinsamen, einstückigen Zuschnitt.

Zu diesem Zweck schließt an einen freien, äußeren Rand der Deckel-Vorderwand 29 ein Faltlappen an, nämlich ein Deckel-Innenlappen 39. Dieser ist bei der fertiggefalteten Verpackung gegen die Innenseite der Deckel-Vorderwand 29 umgefaltet und mit dieser zweckmäßigerweise durch Klebung verbunden (Fig. 2).

Der Zuschnitt für den Kragen 19 ist bei dem vorliegenden Ausführungsbeispiel mit dem Deckel-Innenlappen 39 verbunden, und zwar leicht abtrennbar. Die Verbindung besteht deshalb hier lediglich in Restverbindungen 40, nämlich Verbindungsstegen aus dem Material des Zuschnitts, an den seitlichen Randbereichen des Deckel-Innenlappens 39 einerseits und an den seitlichen Randbereichen der Kragen-Vorderwand 20 andererseits. Beim vorliegenden Beispiel ist auf jeder Seite eine schmale, stegartige Restverbindung 40 des Verpackungsmaterials gebildet. Im übrigen ist der Zuschnitt des Kragens 19 von dem Zuschnitt des Oberteils 15 durch einen Stanzschnitt 41 getrennt.

Bei dem vorliegenden Ausführungsbeispiel schließt an die dem Kragen 19 zugekehrte Seite des Deckel-Innenlappens 39 ein zungenförmiger Faltlappen 42 an. Dieser liegt bei der fertiggefalteten Packung an der Innenseite der Deckel-Oberwand 28 bzw. an den Ecklappen 30 des Klappdeckels 18 an. Die Kontur des Faltlappens 42 entspricht einem bei Klappschachteln üblichen Ausschnitt 43 in der Kragen-Vorderwand 20.

Bei der fertiggefalteten Packung gemäß Fig. 1 bis 4 bleibt die Verbindung zwischen dem Zuschnitt für das Oberteil 15 und dem Kragen 19 zunächst bestehen. Bei Ingebrauchnahme der Verpackung, nämlich beim Öffnen des Klappdeckels 18, werden die Restverbindungen 40 durchtrennt. Die Packung entspricht sodann im oberen Bereich einer üblichen Klappschachtel.

Auch die Verpackung gemäß Fig. 5 entspricht dem beschriebenen Konstruktionsprinzip. Das Oberteil 15 ist in der im Zusammenhang mit Fig. 1 bis 4 beschriebenen Weise ausgebildet. Die Besonderheit des Ausführungsbeispiels nach Fig. 5 besteht darin, daß das Unterteil 16 der Verpackung aus dünnem, flexiblem Verpackungsmaterial die gesamte Verpackung einhüllt. Der Zuschnitt für das Unterteil 16 ist über den Verbindungsstreifen 17 hinaus nach oben verlängert und deckt außen das Oberteil 15, einschließlich Klappdeckel 18, vollständig ab. Es empfiehlt sich bei dieser Ausführung, daß Unterteil 16 und eine an diese im Bereich des Oberteils 15 anschließende Kappe 44, aus einer Folie zu fertigen, zum Beispiel aus einer Kunststoff-Folie. Diese bildet im unteren Teil der Packung das Unterteil 16 und im Bereich des Oberteils 15 eine aromaerhaltende Umhüllung. Die gesamte Verpackung ist dadurch von einem durchgehenden, einstückigen Außenzuschnitt eingehüllt.

Für die Ingebrauchnahme der Verpackung wird der obere Teil der Außenumhüllung abgetrennt, also die Kappe 44 vom Unterteil 16. Es bleibt dann eine Verpackung, die derjenigen gemäß Fig. 1 bis 4 entspricht. Der verbleibende Teil der Außenumhüllung, nämlich das Unterteil 16, ist zu diesem Zweck durch Kleben oder Siegeln mit dem Oberteil 15 in der beschriebenen Weise entlang einem Verbindungsstreifen 17 verbunden.

Zum Abtrennen der Kappe 44 ist in Höhe des Verbindungsstreifens 17 ein üblicher Aufreißstreifen 45 bzw. ein Aufreißfaden angebracht. Durch Abziehen desselben kommt die Kappe 44 frei und kann vom Oberteil 15 der Verpackung abgezogen werden. Der Verbindungsstreifen 17 ist zu diesem Zweck unterhalb des Aufreißstreifens 45 angeordnet.

Die Gestaltung einer Klappschachtel gemäß Fig. 1 bis 4 ist mit besonderem Vorteil auch bei einer insgesamt aus Karton bestehenden Klappschachtel anwendbar. Fig. 6 zeigt einen einstückigen Zuschnitt 46 aus dünnem Karton. Dieser ist bis auf die Gestaltung des Klappdeckels 18 und des Kragens 19 - in herkömmlicher Weise ausgebildet, nämlich mit Bereichen für ein Schachtelteil 47 einerseits und den Klappdeckel 18 andererseits. Zum Schachtelteil 47 gehören außer der Rückwand 22 und den Seitenlappen 23 eine Vorderwand 48 sowie eine Bodenwand 49. Weitere Seitenlappen 50 bilden zusammen mit den Seitenlappen 23 Seitenwände des Schachtelteils 47.

Die den Klappdeckel 18 bildenden Zuschnitteile sind wie bei dem Beispiel der Fig. 4 ausgebildet. Bei der fertigen Klappschachtel aus einem Zuschnitt 46 ist der obere Bereich, nämlich der Deckel, so ausgebildet wie gemäß Fig. 1 und 2. Der Kragen 19 sitzt mit Kragen-Vorderwand 20 und den Kragen-Seitenwänden 21 teilweise im Schachtelteil 47, liegt also an der Innenseite der Vorderwand 48 und der Seitenlappen 23 an.

Ein solcher Zuschnitt 46 ist materialgünstig herstellbar. Des gleichen ist die Fertigung der Packung maschinentechnisch leicht zu bewerkstelligen. Bei den Faltvorgängen gelangt der Kragen 19 von selbst in die packungsgerechte Position. Der zusätzliche Faltlappen 42 an der Innenseite der Deckel-Oberwand 28 bewirkt eine erhöhte Steifigkeit im Bereich des Klappdeckels 18. Der Kragen 19 wird beim Faltvorgang in üblicher Weise durch Leimmarken mit der Innenseite des Schachtelteils 47 verbunden.

## Patentansprüche

1. Klappschachtel für eine Gruppe von Zigaretten (10) oder dergleichen mit einem Schachtelteil (47) und einem mit diesem gelenkig verbundenen Klappdeckel (18) sowie mit einem aus Kragen-Vorderwand (20) und Kragen-Seitenwänden (21) bestehenden Kragen (19), der mit einem Teilbereich im Schachtelteil (47) verankert und dessen oberer Bereich durch den Klappdeckel (18) in Schließstellung umschlossen ist, wobei der Klappdeckel (18) einen Deckel-Innenlappen (39) aufweist, der durch eine Faltlinie einstückig mit einer Deckel-Vorderwand (29) verbunden und gegen die Innenseite der Deckel-Vorderwand (29) gefaltet ist, und wobei der Kragen (19) mit dem Klappdeckel (18) durch aus dem Verpackungsmaterial bestehende Restverbindungen (40) verbunden ist, die bei erstmaligem Öffnen des Klappdeckels (18) durchtrennbar sind, **dadurch gekennzeichnet,** daß der Kragen (19) durch die Restverbindungen (40) mit dem Deckel-Innenlappen (39) verbunden ist, nämlich an einem der Faltlinie gegenüberliegenden freien Rand des Deckel-Innenlappens (39), und daß der Deckel-Innenlappen (39) sich nahezu über die volle Höhe der Deckel-Vorderwand (29) erstreckt.

2. Klappschachtel nach Anspruch 1, dadurch gekennzeichnet, daß sich die Restverbindungen (40) ausschließlich zu beiden Seiten eines Faltlappens (42) erstrecken, der mit dem Deckel-Innenlappen (39) einstückig verbunden ist und an der Innenseite einer Deckel-Oberwand (28) anliegt.

3. Zuschnitt für die Herstellung von Klappschachteln zur Aufnahme von Zigaretten (10) oder dergleichen,
- wobei ein Zuschnitt (46) einen Schachtelteil (47) und einen mit diesem verbundenen Klappdeckel (18) bildet, der eine Deckel-Oberwand (28) und eine Deckel-Vorderwand (29) sowie einen mit der Deckel-Vorderwand (29) verbundenen Deckel-Innenlappen (39) aufweist,
- wobei ein Kragen (19) einstückig über Restverbindungen (40) mit dem Zuschnitt (46) verbunden ist, nämlich mit dem Deckel-Innenlappen (39), und
- wobei die Restverbindungen (40) benachbart zu Seitenrändern des Deckel-Innenlappens (39) einerseits und zu beiden Seiten eines Ausschnitts (43) der Kragen-Vorderwand (20) andererseits angeordnet sind,
**dadurch gekennzeichnet,** daß die Deckel-Vorderwand (29) einstückig durch eine Faltlinie mit der Deckel-Oberwand (28) sowie mit dem Deckel-Innenlappen (39) verbunden ist, der bei der herzustellenden Klappschachtel gegen die Innenseite der Deckel-Vorderwand (29) gefaltet ist, und daß der Kragen (19) durch die Restverbindungen (40) mit dem Deckel-Innenlappen (39) an einem der Deckel-Vorderwand (29) gegenüberliegenden Rand des Deckel-Innenlappens (39) verbunden ist.

4. Zuschnitt nach Anspruch 3, dadurch gekennzeichnet, daß an der dem Kragen (19) zugekehrten Seite des Deckel-Innenlappens (39) ein zungenförmiger Faltlappen (42) einstückig mit dem Deckel-Innenlappen (39) verbunden ist, wobei die Kontur des Faltlappens (42) dem Ausschnitt (43) in der Kragen-Vorderwand (20) entspricht und durch einen Stanzschnitt (41) von dieser getrennt ist.

## Claims

1. Hinge-lid box for a group of cigarettes (10) or the like, having a box part (47) and a hinge lid (18) which is connected in an articulated manner to said box part, and having a collar (19) which comprises collar front wall (20) and collar side walls (21), has a sub-region anchored in the box part (47) and has its upper region enclosed by the hinge lid (18) in the closed position, the hinge lid (18) having a lid inner tab (39) which is connected integrally to a lid front wall (29) by a folding line and is folded against the inner side of the lid front wall (29), and the collar (19) being connected to the hinge lid (18) by residual connections (40) which consist of the packaging material and can be severed when the hinge lid (18) is opened for the first time, characterized in that the collar (19) is connected to the lid inner tab (39) by the residual connections (40), that is to say at a free border of the lid inner tab (39) which is located opposite the folding line, and in that the lid inner tab (39) extends virtually over the entire height of the lid front wall (29).

2. Hinge-lid box according to Claim 1, characterized in that the residual connections (40) extend exclusively on either side of a folding tab (42) which is connected integrally to the lid inner tab (39) and rests against the inner side of a lid top wall (28).

3. Blank for producing hinge-lid boxes for receiving cigarettes (10) or the like,
- a blank (46) forming a box part (47) and a hinge lid (18) which is connected to said box part and has a lid top wall (28) and a lid front wall (29) and a lid inner tab (39) which is connected to the lid front wall (29),
- a collar (19) being connected integrally to the blank (46), that is to say to the lid inner tab (39), via residual connections, and
- the residual connections (40) being arranged adjacent to side borders of the lid inner tab (39), on the one hand, and on either side of a cutout (43) of the collar front wall (20), on the other hand,
characterized in that the lid front wall (29) is connected integrally, by a folding line, to the lid top wall (28) and to the lid inner tab (39), which is folded against the inner side of the lid front wall (29) in the hinge-lid box which is to be produced, and in that the collar (19) is connected to the lid inner tab (39) by the residual connections (40), at a border of the lid inner tab (39) which is located opposite the lid front wall (29).

4. Blank according to Claim 3, characterized in that, on that side of the lid inner tab (39) which faces the collar (19), a tongue-like folding tab (42) is connected integrally to the lid inner tab (39), the contour of the folding tab (42) corresponding to the cutout (43) in the collar front wall (20) and being separated from said collar front wall by a punch cut (41).

## Revendications

1. Boîte à rabat pour un groupe de cigarettes (10) ou analogues avec une partie boîte (47) et un couvercle à rabat (18) relié de façon articulée à cette partie boîte ainsi qu'avec une collerette (19) constituée d'une paroi avant de collerette (20) et de parois latérales de collerette (21), et ancré par une zone partielle dans la partie boîte (47) et dont la zone supérieure est entourée par le couvercle à rabat (18) lorsqu'il se trouve en position de fermeture, le couvercle à rabat (18) présentant une patte intérieur de couvercle (39) qui est reliée d'un seul tenant par une ligne de pliage à une paroi avant de couvercle (29) et est pliée contre la face intérieure de la paroi avant de couvercle (29), la collerette (19) étant reliée à la boîte à rabat (18) au moyen de liaisons résiduelles (40) constituées du matériau d'emballage, liaisons pouvant être coupées lors de la première ouverture du couvercle à rabat (18), caractérisée par le fait que la collerette (19) est reliée au moyen des liaisons résiduelles (40) à la patte intérieure de couvercle (38) précisément sur un bord libre, placé à l'opposé de la ligne de pliage, d'une patte intérieure de couvercle (39), et que la patte intérieure de couvercle (39) s'étend à peu près sur toute la hauteur de la paroi avant de couvercle (29).

2. Boîte à rabat selon la revendication 1, caractérisée par le fait que les liaisons résiduelles (40) s'étendent exclusivement des deux côtés d'une patte de pliage (42) qui est reliée d'une seule pièce à la patte intérieure de couvercle (39) et appuie sur la face intérieure d'une paroi supérieure de couvercle (28).

3. Flan pour la fabrication de boîtes à rabat destinées à recevoir des cigarettes (10) ou analogues,
- un flan (46) constituant une partie boîte (47) et un couvercle à rabat (18) est relié à celle-ci, qui présente une paroi supérieure de couvercle (28) et une paroi avant de couvercle (29) ainsi qu'une patte intérieure de couvercle (39) reliée à la paroi avant de couvercle (29) ;
- une collerette (19) étant reliée d'une seule pièce par l'intermédiaire de liaisons résiduelles (40) au flan (46) précisément à la patte intérieure de couvercle (39), et
- les liaisons résiduelles (40) étant disposées au voisinage des bords latéraux de la patte intérieure de couvercle (39), d'une part, et des deux côtés d'une échancrure (43) de la paroi avant de collerette (20), d'autre part,
caractérisé par le fait que la paroi avant de couvercle (29) est reliée d'une seule pièce, au moyen d'une ligne de pliage, à la paroi supérieure de couvercle (28) ainsi qu'à la patte intérieure de couvercle (39) qui est pliée contre la face intérieure de la paroi avant de couvercle (29) lorsque la boîte à rabat est en cours de fabrication, et que la collerette (19) reliée au moyen des liaisons résiduelles (40) à la patte intérieure de couvercle (39) sur un bord, opposé à la paroi avant de couvercle (29), de la patte intérieure de couvercle (39).

4. Flan selon la revendication 3, caractérisé par le fait que, sur la face tournée vers la collerette (19) de la patte intérieure de couvercle (39), est reliée d'une seule pièce à la patte intérieure de couvercle (39) une patte de pliage (42) en forme de languette, le contour de la patte de pliage (42) correspondant à l'échancrure (43) de la paroi avant de collerette (20) et étant séparé de celle-ci au moyen d'une découpe venant d'estampage (41).
